# EUROPÄISCHE PATENTANMELDUNG

(11) **EP 1 302 610 A1**
(43) Veröffentlichungstag der Anmeldung: **16.04.2003**
(21) Anmeldenummer: 02450232.0
(22) Anmeldetag: 11.10.2002
(51) Int. Cl.: E04H 4/00

(54) **Schwimmbecken**

(30) Priorität: 15.10.2001 AT 16202001
(71) Anmelder: Leeb, Ulrich Peter, 9565 Turracher Höhe 5 (AT)
(72) Erfinder: Leeb, Ulrich Peter, 9565 Turracher Höhe 5 (AT)
(74) Vertreter: Margotti, Herwig Franz

(57) **Zusammenfassung**

Die Erfindung betrifft ein Schwimmbecken mit in einem Gewässer angeordneten, untereinander verbundenen Schwimmkörpern (4) sowie davon herabhängenden Schürzen zur Umgrenzung und Nutzung eines Teils des Gewässers als Schwimmbecken, wobei die Schürzen den Durchtritt von Wasser vom umgrenzten Teil in das Gewässeräußere und *vice versa* im wesentlichen unterbinden, Erfindungsgemäß bestehen die Schürzen aus einer Vielzahl miteinander wasserdicht verbundener, starrer Wandmodule (99).

## Beschreibung

Die Erfindung betrifft ein Schwimmbecken des Typs, bei dem mittels untereinander verbundener Schwimmkörper sowie davon herabhängender Schürzen ein Bereich eines im wesentlichen stehenden Gewässers als Schwimmbecken umgrenzt wird.

Ein solches Schwimmbecken ist aus der AT 404 184 bekannt und umfasst in einem stehenden Gewässer angeordnete, hohle, zu einem Ring verbundene Schwimmkörper, von deren Außenseiten Schürzen aus Polychloropren bis in eine vorgegebene Tiefe im stehenden Gewässer herabhängen, um einen Teil des Gewässers zu umgrenzen, wobei der eingegrenzte Bereich nach Maßgabe erwärmt wird. Da die Schürzen aus Polychloropren im wesentlichen wasserundurchlässig sind, ist ein Austritt des erwärmten Wasser vom umgrenzten Bereich in den Außenbereich des Gewässers unterbunden. Aufgrund des geringeren spezifischen Gewichts des erwärmten Wassers gegenüber dem kälteren Wasser im Außenbereich ist kein Boden erforderlich, um dennoch das erwärmte Wasser im seitlich umgrenzten Bereich zu halten.

Dieses Schwimmbecken hat sich in der Praxis bewährt. Probleme bereiten jedoch gelegentlich die Schürzen aus Polychloropren, die nicht sehr widerstandsfähig sind und daher öfters beschädigt werden. Ist der Schaden an den Schürzen zu groß, um ihn durch Kleben zu beheben, so muss die gesamte Schürze ausgetauscht werden. Da die Schürzen spezifisch für eine bestimmte Schwimmbeckenkonfiguration hergestellt werden, ist es nicht einfach möglich, nachträglich an dieser Konfiguration etwas zu verändern, z.B. das Schwimmbecken zu vergrößern oder ein geändertes Verhältnis zwischen Längs- und Breitseiten zu realisieren. Ferner kann es erforderlich sein, das Schwimmbecken vor der kalten Jahreszeit zu demontieren. Auch dies und das nachfolgende Zusammenbauen im Frühling werfen immer wieder Probleme auf.

Die vorliegende Erfindung bietet eine Lösung für die genannten Nachteile des Standes der Technik, indem ein Schwimmbecken mit in einem Gewässer angeordneten, untereinander verbundenen Schwimmkörpern sowie davon herabhängenden Schürzen zur Umgrenzung und Nutzung eines Teils des Gewässers als Schwimmbecken bereitgestellt wird, wobei die Schürzen den Durchtritt von Wasser vom umgrenzten Teil in das Gewässeräußere und *vice versa* im wesentlichen unterbinden, wobei das erfindungsgemäße Schwimmbecken dadurch gekennzeichnet ist, dass die Schürzen aus einer Vielzahl miteinander wasserdicht verbundener, starrer Wandmodule bestehen.

Es ist weiters eine leicht lösbare, aber dennoch starke Verbindung zwischen den Wandmodulen erwünscht, die vorzugsweise mittels Klammern oder ineinander eingreifender Laschen erzielt wird. Eine günstige Ausführungsform der Klammern umfasst zwei ineinander steckbare Schenkel, die jeweils einen Schlitz aufweisen, durch die ein Klemmkeil hindurchläuft. Je nach der Tiefe, bis zu der der Klemmkeil durch die Schlitze eingeführt wird, kann die Klemmkraft der Klammer variiert werden, indem die Schenkel zueinander gezogen werden. Ebenso können Laschen Keilschlitze aufweisen. In einer zweckmäßigen Ausführungsform, die Verrutschen der Wandmodule gegeneinander verhindert, ist zumindest eine Lasche als Doppellasche ausgebildet, die zwei übereinander angeordnete Laschenteile mit einem Schlitz dazwischen umfasst.

Als zusätzliche Sicherungsmaßnahme, die den Austausch einzelner Wandmodule erleichtert, sind in einer weiteren Ausführungsform um zumindest einen Teil der Wandmodule Seile oder Bänder geführt, die vorzugsweise mit Spannern versehen sind.

Die Verbindung zwischen einzelnen Wandmodulen und Schwimmkörpern ist ebenfalls lösbar ausgeführt, vorzugsweise mittels Einhängbügel und Laschen.

Es sind bevorzugt weiters für optimale Abdichtung zwischen den aneinander angrenzenden Kanten benachbarter Wandmodule Dichtungen vorgesehen, wobei in einer besonders günstigen Ausgestaltungen Dichtungsbänder mit T-förmigem Querschnitt eingesetzt werden.

Um ein erfindungsgemäßes Schwimmbecken auch bei Lufttemperaturen unter dem Gefrierpunkt betreiben zu können, ist in einer weiteren Ausgestaltung zur Eisfreihaltung des Schwimmbeckens außerhalb des durch die Wandmodule umgrenzten Gewässerbereichs in vorgegebener Wassertiefe ein mit Druckluft versorgtes, in regelmäßigen Abständen entlang seiner Länge Luftaustrittsöffnungen aufweisendes Rohr angeordnet, das jenseits vom Luftrohr, bezogen auf einen seitlichen Abstand zur Wandmodul-Außenseite, durch eine von der Wasseroberfläche nach unten hängende Schürze zur Beschränkung der Ausbreitung von aus dem Rohr austretenden Luftblasen ergänzt wird.

Um im Winterbetrieb des Schwimmbeckens die Eisbildung auf Handläufen und/oder Leitern zu verhindern, sind diese vorzugsweise solcherart aus Hohlrohren gefertigt, dass ein Strömungspfad für ein Heizmedium, insbesondere Warmwasser gebildet wird. Das Heizmedium kann nach seinem Durchfluss durch Handläufe und/oder Leitern zweckmäßig auch zur Erwärmung des Wassers im Schwimmbecken verwendet werden.

Die Erfindung umfasst auch einzelne Wandmodule zur Verwendung als Seitenwand bzw. Schürze in einem Schwimmbecken, wobei erfindungsgemäß das Wandmodul eine starre Trägerplatte und eine auf der Trägerplatte angeordnete Schicht aus wärmedämmendem Material aufweist.

Zur Erhöhung der Verwindungsstabilität kann/können an der Trägerplatte ein Rahmen und/oder Verstärkungsstreben angeordnet sein.

Um das meist nur geringe mechanische Festigkeit aufweisende wärmedämmende Material zu schützen, sind gemäß einer Fortbildung der Erfindung zwei Trägerplatten mit einer Schicht aus wärmedämmendem Material dazwischen vorgesehen. Damit verhindert wird, dass das wärmedämmende Material durch den von außen auf die Trägerplatten wirkenden Wasserdruck komprimiert wird, sollten die Trägerplatten in einem fixen Abstand zueinander angeordnet sein, beispielsweise Distanzhülsen dazwischen angeordnet sein. Um zu verhindern, dass Wasser zwischen die Trägerplatten eindringt und die Wärmedämm-Wirkung des wärmedämmenden Materials beeinträchtigt, wird vorteilhaft der Raum zwischen den Trägerplatten durch eine Umfangsdichtung verschlossen.

Die Erfindung wird nun unter Bezugnahme auf die Zeichnungen beispielhaft erläutert. Es zeigen Fig. 1 und Fig. 2 ein erfindungsgemäßes Wandmodul in Vorderansicht und Seitenansicht, Fig. 3 und Fig. 4 die Verbindung von Schwimmkörpern und Wandmodulen in Seitenansicht, teilweise im Schnitt, und in Draufsicht, Fig. 5 eine Variante eines Wandmoduls in Vorderansicht, Fig. 6 und Fig. 7 die Verbindung zweier Wandmodule in Vorderansicht bzw. Draufsicht, Fig. 8 und Fig. 9 eine erfindungsgemäße Eisfreihaltungseinrichtung teilweise geschnitten in Seitenansicht bzw. in Draufsicht, Fig. 10 eine perspektivische Teilansicht des Schwimmbeckens mit einer Einstiegsleiter, und Fig. 11 eine schematische Gesamtdarstellung des Schwimmbeckens.
In Fig. 12 ist der Rahmen 5 mit Querstreben 6 eines erfindungsgemäßen Eckmoduls dargestellt. Die Figuren 13 und 14 zeigen in der Perspektive bzw. in Draufsicht eine erfindungsgemäße Verbindung zweier Wandmodule.

Zunächst wird auf Fig. 1 und Fig. 2 Bezug genommen, die ein erfindungsgemäßes Wandmodul 99 zeigen. Dieses Wandmodul 99 umfasst eine rechteckige innere Trägerplatte 11 und eine äußere Trägerplatte 13 aus einem Kunststoff, wie z.B. Polyethylen, zwischen denen eine Wärmedämmschicht 12 aus Polychloropren angeordnet ist. Diese Sandwich-Anordnung ist mit Nieten 14 an einem Rahmen 5 befestigt. Um ein Komprimieren der Wärmedämmschicht 12 zu verhindern, sind zwischen den Trägerplatten Distanzhülsen 15 vorgesehen, durch die die Nieten hindurchgehen. Weiters können zur Verhinderung von Wasserdurchtritt die Nietenköpfe mit wasserbeständiger Dichtmasse versiegelt sein. Die beiden Trägerplatten 11, 13, die Wärmedämmschicht 12 und der Rahmen 5 weisen dieselben Umfangsmaße auf. Weiters sind zur Verhinderung von Ausbauchen o. dergl. im Rahmen 5 Querstreben 6 vorgesehen. Um weiters eine durch den Wasserdruck bedingte Komprimierung der Wärmedämmschicht 12 zu verhindern, ist der Spalt zwischen den Trägerplatten 11, 13 am Umfang durch eine Kunststoff- oder Gummidichtung 17 abgedichtet. Zur Verbindung des Wandmoduls 99 mit Schwimmkörpern sind auf der Oberseite des Rahmens 5 Einhängebügel 10 vorgesehen, wie nachfolgend unter Bezugnahme auf die Figuren 3 und 4 näher erläutert wird. Der Rahmen 5 besteht aus Formrohren aus Stahl, von denen jedes einzelne dicht verschweißt ist, um das Eindringen von Wasser ins Rohrinnere zu verhindern und dadurch gemäß dem Archimedischen Prinzip im Wasser das Konstruktionsgewicht zu verringern. Nicht dichtgeschweißte Rahmenteile können mit PU-Schaum ausgefüllt werden. Weiters sind in den Seitenteilen des Rahmens (siehe Fig. 2) Bohrungen 9 zur Aufnahme von Stahlseilen 16 (siehe Fig. 6) angebracht. Ein oberes Stahlseil 16 und ein unteres, nicht dargestelltes Stahlseil führen, in Abschnitten unterteilt, rund um das gesamte Becken und sind dabei durch jedes Wandmodul durchgezogen und als gesamter Seilring mit je vier Stück Seilspannern gespannt. Diese beiden Seile 16 dienen bei einem eventuell erforderlichen Wandmodulwechsel dazu, um zunächst die gesamte Konstruktion beim Lösen eines Wandmoduls trotz des erhöhten Druckes im Beckeninneren zusammen zu halten, so dass das erwärmte Wasser aus dem Badebereich entweichen kann und dadurch der Druckunterschied zwischen Innen- und Außenbereich ausgeglichen wird. Nach erfolgtem Druckausgleich können auch die Seile 16 im entsprechenden Abschnitt entfernt werden, um den Austausch des Wandmoduls zu vollenden. Weiters ist vorgesehen, an den Ecken des Schwimmbeckens Eck-Wandmodule anzubringen, die aus zwei miteinander an ihren Rahmen in einem Winkel von 90° miteinander verschweißten Wandmodulen bestehen.

Fig. 5 zeigt eine Variante des erläuterten Wandmoduls 99, bei dem an einer Längsseite Führungsbolzen 7 und an der gegenüberliegenden Längsseite Führungsbohrungen 8 zur Aufnahme von Führungbolzen eines benachbarten Wandmoduls angeordnet sind.

Fig. 3 und Fig. 4 zeigen auf der Wasseroberfläche 100 eines Gewässers schwimmende Schwimmkörper 4, die nachfolgend als Pontons bezeichnet werden. Die Pontons 4 sind Hohlkörper mit rechteckigem Querschnitt, an deren Außenseiten oberhalb der Wasseroberfläche 100 eine Befestigungsschiene 1 aufgeschweißt ist, die zur gleichmäßigen Verteilung der durch die Wandmodule ausgeübten Gewichtskräfte auf die dünne Wand der Pontons dient. Auf die Befestigungsschiene 1 sind geschlitzte Laschen 2 aus Stahl geschweißt, die in die Einhängebügel 10 der Wandmodule 99 eingeführt werden können. Jedes Wandmodul 99 wird mit zwei Paaren von Laschen 2 und Einhängebügeln 3 am Ponton 4 befestigt. Zur Sicherung der Wandmodule an den Pontons sind Keile 3 vorgesehen, die in die Schlitze der Laschen 2 geschoben werden, wodurch das Wandmodul 99 gegen die Befestigungsschiene 1 gepresst und dadurch auch das Eindringen von Kaltwasser zwischen Ponton 4 und Wandmodul 99 verhindert wird. Die Keile 3 können mit einer Gewindebohrung versehen sein, in die Schrauben zur Verhinderung des Herausfallens der Keile aus den geschlitzten Laschen (etwa bei Sturm und Wellen) eingedreht werden können.

In den Figuren 6 und 7 ist die Verbindung zweier Wandmodule 99, 99 mittels Klammern 19 dargestellt. Es ist anzumerken, dass aus Übersichtlichkeitsgründen nur eine Klammer 19 gezeigt wird, tatsächlich jedoch beispielsweise vier Klammern zur Verbindung zweier Wandmodule verwendet werden. Zwischen den Wandmodulen ist ein T-förmiges Dichtungsprofil 18 eingelegt, das einen Längsschenkel 18/1 und einen Querschenkel 18/2 aufweist. Der Längsschenkel 18/1 wird durch die vier Keilklemmen 19 zwischen den Längsseiten der Rahmen 5 der Wandmodule festgepresst. Der Querschenkel 18/2 der T-Dichtung wird durch den Wasserdruck gegen die Trägerplatte 11 der Wandmodule 99 gepresst und trägt dadurch zur Abdichtung bei. Die Klammer 19 besteht aus zwei getrennten gebogenen Schenkeln 19/3 bzw. 19/5 mit Auflageflächen 19/2 an einem Ende, wobei der Schenkel 19/3 in einer Klemmhülse 19/4 endet, in die das andere Ende des Schenkels 19/5 eingeschoben werden kann. Sowohl das letztgenannte Ende des Schenkels 19/5 als auch die Klemmhülse 19/4 sind mit Längsschlitzen versehen, durch die ein Klemmkeil 19/1 eingeschlagen werden kann, wodurch die beiden Schenkel 19/3 und 19/5 zueinander gezogen werden. Um die Klammer gegen Verlieren zu schützen, ist ein Durchgangsloch 19/6 im Schenkel 19/5 vorgesehen, durch das eine Schnur gezogen werden kann, die mit dem Seil 16 oder einem Rahmenteil 5 verknüpft wird. In ähnlicher Weise kann auch der Klemmkeil 19/1 gesichert werden.

Um die Wandmodule 99 und die Pontons 4 von Eis freizuhalten, ist weiters eine in Fig. 8 und 9 gezeigte Einrichtung vorgesehen, bei der ein mit leichter Druckluft beaufschlagtes Rohr 51 aus rostfreiem Stahl, das an seiner Oberseite mit Mantelbohrungen mit einem Durchmesser von z.B. 1 mm versehen ist, durch Nylonschnüre 54, die an Teleskoparmen 53 montiert sind, waagrecht in vorgegebener Tiefe gehalten wird, beispielsweise in einer Tiefe von 2 m. Um den gleichmäßigen Luftaustritt und rundum dieselbe Eisfreihaltungswirkung an der Oberfläche zu gewährleisten, kann die Einbautiefe des Rohres 51 mit dem Nivelliergerät bestimmt werden. Die Teleskoparme 53 wiederum sind höhenverstellbar an Geländerstehern 52 montiert. Am von den Wandmodulen 99 entfernten Ende der Teleskoparme 53 ist eine Sperrfolie 55 bis in 2,5 m Tiefe herabhängend angeordnet. Die Sperrfolie 55 verhindert, dass aus den Mantellöchern des Rohrs 51 ausperlende Luftblasen, die durch von ihnen erzeugte Wasserbewegung die Eisbildung hemmen, in einen Bereich jenseits der Sperrfolie gelangen. Dies ist ein wesentliches Sicherheitsmerkmal, da bei Anordnung des Schwimmbeckens in einem See, der winters zufriert damit gerechnet werden muss, dass Personen sich über die Eisfläche zum Schwimmbecken begeben. Jenseits der Sperrfolie 55 bleibt eine Eisfläche somit tragfähig, während im Bereich zwischen Sperrfolie und Ponton für alle Personen klar ersichtlich die eisfreie Wasserfläche vorhanden ist.

Unter Bezugnahme auf Fig. 11 wird nun ein allgemeines Schema des erfindungsgemäßen Schwimmbeckens und seiner Eisfreihaltung erläutert. Neben den bereits beschriebenen Teilen sind Kugelhähne 56 und 57, Verbindungsschläuche 58, ein Luftverteiler 59, eine Kompressorzuleitung 60, ein Kompressor 61, ein ungelochter Verbindungsschlauch 62 zwischen Verteiler 59 und Kugelhahn 56, und ein gelochter Schlauch 63 unter einem Steg dargestellt. Vom Kompressor 61 zum Luftverteiler 59 führt die Luftzuleitung 60, ein Schlauch, der im Boden in frostsicherer Tiefe verlegt werden muss. Der Luftverteiler 59 befindet sich beispielsweise in einem Duschhäuschen, das entsprechend gewärmt ist. Die vom Luftverteiler 59 abgehenden Schläuche führen in den darunter befindlichen Boden und in ca. 1,5 m Tiefe in das Gewässer.

In Fig. 10 ist dargestellt, wie eine Einstiegsleiter und/oder Handläufe von innen beheizt werden können. Warmes Wasser mit einer Temperatur von 30°C bis 60°C wird aus dem Vorlauf 44 einer Schwimmbeckenheizung über ein Verteilerstück 45, einen Kugelhahn 46 und eine Leitung 47 zum Anschluß 48 der Einstiegsleiter 49 geleitet. Die Temperatur des Vorlaufwassers hängt direkt von der Wassertemperatur im Schwimmbecken und indirekt von der Lufttemperatur und Windstärke ab, die das Becken abkühlen. Durch entsprechende Temperatursteuerung wird aber bei Abkühlung des Badewassers die Vorlauftemperatur erhöht und damit auch Einstiegsleiter und Handläufe, die aus gut wärmeleitendem Material, wie z.B. CrNi-Stahl, bestehen und bei kalter Umgebungstemperatur rasch abkühlen würden, stärker erwärmt. Weiters besteht die Möglichkeit, mit dem Kugelhahn 46 am Verteiler 45 oder dem Kugelhahn 48 die Vorlaufmenge zu steuern. Die Durchflußmenge und insbesondere die Durchflußgeschwindigkeit werden durch die Stellung des Kugelhahns 50 eingestellt. Der Kugelhahn 50 befindet sich ca. 2 m unterhalb des Wasserspiegels und somit wesentlich über der Unterkante der Wandmodule. Dadurch ist gewährleistet, dass das durch die Einstiegsleiter strömende Vorlaufwasser beim Austreten aus dem Leiterrahmen in den abgegrenzten Schwimmbereich ausströmt und den Wasserkreislauf schließt.

In Fig. 12 ist der Rahmen 5 mit Querstreben 6 eines weiteren Wandmoduls dargestellt, bei dem es sich um ein Eckmodul handelt. Dieses Wandmodul unterscheidet sich von den vorherigen insofern, als an den Seitenkanten der Rahmen 5 Laschen 20, 21 angeschweißt sind, die dazu dienen, das Wandmodul mit benachbarten Modulen zu verbinden. Die Art dieser Verbindung ist in den Figuren 13 und 14 im Detail dargestellt und zwar in der Perspektive (Fig. 13) bzw. in Draufsicht (Fig. 14). Es ist anzumerken, dass die Verbindung sowohl auf gerade als auch auf Eckmodule anwendbar ist. Zwei Rahmenteile 5, 5 benachbarter Wandmodule werden mit einer T-Dichtung 18 dazwischen Seite an Seite angeordnet. Am Rahmen eines Wandmoduls ist eine Lasche 20 mittels einer Schweißnaht 24 so angeordnet, dass sich ihre Längsachse parallel zur Ebene des Wandmoduls erstreckt. Am Rahmen des anderen Wandmoduls ist eine Lasche 21 so angeordnet, dass sich ihre Längsachse im rechten Winkel zur Ebene des Wandmoduls erstreckt, wobei die Lasche 21 am Rahmen 5 angeschweißt ist (siehe Schweißnaht 25). Durch die Seitean-Seite-Anordnung der Rahmen kreuzen somit die Laschen 20, 21 einander im rechten Winkel. Beide Laschen 20, 21 sind mit Keilschlitzen 22, 23 versehen, in die nicht dargestellte Keile eingeschlagen werden, wodurch die Laschen gegeneinander festgezogen werden. Es ist anzumerken, dass die Laschen einander nicht kreuzen müssen; denkbar ist beispielsweise auch eine Parallelanordnung, bei der die Keilschlitze 22, 23 übereinander zu liegen kommen und die Arretierung durch einen einzigen Keil erfolgt, der durch beide Keilschlitze getrieben wird. Bei der dargestellten Lasche 21 handelt es sich um eine Doppellasche, die aus zwei übereinander angeordneten Laschenteilen mit einem Schlitz 26 dazwischen besteht, in den die Lasche 20 des anderen Wandmoduls eingeschoben und dadurch gegen Verschiebung nach oben oder unten gesichert wird. Wenn jeweils zwei oder mehr Laschen benachbarter Wandmodule miteinander verbunden werden, so kann man auf eine Doppellasche verzichten, wenn man dafür Sorge trägt, dass zwei Laschen eines Wandmoduls zwei Laschen des anderen Wandmoduls zwischen einander einschließen.

## Patentansprüche

1. Schwimmbecken mit in einem Gewässer angeordneten, untereinander verbundenen Schwimmkörpern (4) sowie davon herabhängenden Schürzen zur Umgrenzung und Nutzung eines Teils des Gewässers als Schwimmbecken, wobei die Schürzen den Durchtritt von Wasser vom umgrenzten Teil in das Gewässeräußere und *vice versa* im wesentlichen unterbinden, **dadurch gekennzeichnet, dass** die Schürzen aus einer Vielzahl miteinander wasserdicht verbundener, starrer Wandmodule (99) bestehen.

2. Schwimmbecken nach Anspruch 1, **dadurch gekennzeichnet, dass** die Wandmodule miteinander mittels Klammern (19) oder ineinander eingreifender Laschen (20, 21) verbunden sind.

3. Schwimmbecken nach Anspruch 2, **dadurch gekennzeichnet, dass** die Klammern (19) zwei ineinander steckbare Schenkel (19/3, 19/5) umfassen, die jeweils einen Schlitz aufweisen, durch die ein Klemmkeil (19/1) hindurchläuft.

4. Schwimmbecken nach einem der vorhergehenden Ansprüche, **dadurch gekennzeichnet, dass** um zumindest einen Teil der Wandmodule (99) Seile (16) oder Bänder geführt sind, die vorzugsweise mit Spannern versehen sind.

5. Schwimmbecken nach einem der vorhergehenden Ansprüche, **dadurch gekennzeichnet, dass** die Schwimmkörper (4) mit den Wandmodulen (99) lösbar, vorzugsweise mittels Einhängebügel (10) und Laschen (3) miteinander verbunden sind.

6. Schwimmbecken nach einem der vorhergehenden Ansprüche, **dadurch gekennzeichnet, dass** zwischen den aneinander angrenzenden Kanten benachbarter Wandmodule (99) Dichtungen (18) angeordnet sind.

7. Schwimmbecken nach einem der vorhergehenden Ansprüche, wobei außerhalb des durch die Wandmodule (99) umgrenzten Gewässerbereichs in vorgegebener Wassertiefe ein mit Druckluft versorgtes, in regelmäßigen Abständen entlang seiner Länge Luftaustrittsöffnungen aufweisendes Rohr (51) angeordnet ist, **dadurch gekennzeichnet, dass** jenseits vom Rohr (51), bezogen auf einen seitlichen Abstand zur Wandmodul-Außenseite, eine von der Wasseroberfläche nach unten hängende Schürze (55) zur Beschränkung der Ausbreitung von aus dem Rohr (51) austretenden Luftblasen angeordnet ist.

8. Schwimmbecken nach einem der vorhergehenden Ansprüche, **dadurch gekennzeichnet, dass** Handläufe und/oder Leitern (49) vorgesehen sind, die aus Hohlrohren bestehen, so dass ein Strömungspfad für ein Heizmedium, insbesondere Warmwasser gebildet wird.

9. Wandmodul zur Verwendung als Seitenwand bzw. Schürze in einem Schwimmbecken, insbesondere einem Schwimmbecken nach einem der Ansprüche 1 bis 8, **dadurch gekennzeichnet, dass** das Wandmodul (99) eine starre Trägerplatte (11) und eine auf der Trägerplatte angeordnete Schicht (12) aus wärmedämmendem Material umfasst.

10. Wandmodul nach Anspruch 9, **dadurch gekennzeichnet, dass** an der Trägerplatte (13) ein Rahmen (5) und/oder Verstärkungsstreben (6) angeordnet ist/sind.

11. Wandmodul nach Anspruch 9 oder 10, **dadurch gekennzeichnet, dass** zwei Trägerplatten (11, 13) mit einer Schicht (12) aus wärmedämmendem Material dazwischen vorgesehen sind.

12. Wandmodul nach Anspruch 11, **dadurch gekennzeichnet, dass** die Trägerplatten (11, 13) in einem fixen Abstand zueinander angeordnet sind.

13. Wandmodul nach Anspruch 11 oder 12, **dadurch gekennzeichnet, dass** der Raum zwischen den Trägerplatten (11, 13) durch eine Umfangsdichtung (17) verschlossen ist.

14. Wandmodul nach Anspruch 10, **dadurch gekennzeichnet, dass** am Rahmen (5) Laschen (20, 21) zum Angriff an benachbarten Wandmodulen vorgesehen sind.

15. Wandmodul nach Anspruch 14, **dadurch gekennzeichnet, dass** die Laschen (20, 21) Keilschlitze (22, 23) aufweisen.

16. Wandmodul nach Anspruch 14 oder 15, **dadurch gekennzeichnet, dass** zumindest eine Lasche (21) als Doppellasche ausgebildet ist, die zwei übereinander angeordnete Laschenteile mit einem Schlitz (26) dazwischen umfasst.
